# EUROPÄISCHE PATENTSCHRIFT

(11) **EP 2 702 206 B1**
(45) Veröffentlichungstag und Bekanntmachung des Hinweises auf die Patenterteilung: **29.03.2017**
(21) Anmeldenummer: 12727257.3
(22) Anmeldetag: 24.04.2012
(51) Int. Cl.: E01B 19/00, E01B 7/24, E01B 9/60

(54) **WÄRMEDÄMMUNG FÜR EISENBAHNSCHIENEN**
HEAT INSULATION FOR RAILWAY RAILS
ISOLATION THERMIQUE POUR RAILS DE CHEMIN DE FER

(30) Priorität: 29.04.2011 DE 102011100079
(43) Veröffentlichungstag der Anmeldung: 05.03.2014
(73) Patentinhaber: EAN Elektroschaltanlagen Grimma GmbH, 04668 Grimma (DE)
(72) Erfinder: FICHTNER, Bernd, 04680 Colditz (DE)
(74) Vertreter: Nourney, David
(86) Internationale Anmeldenummer: PCT/DE2012/000429
(87) Internationale Veröffentlichungsnummer: WO 2012/146235

(56) Entgegenhaltungen:
- DE-U1- 9 411 006
- GB-A- 2 272 011

## Beschreibung

Die Erfindung betrifft eine Wärmedämmung für Eisenbahnschienen. Insbesondere betrifft die Erfindung eine Wärmedämmung für Eisenbahnschienen, die aus mehreren vorgefertigten Elementen besteht.

Um die Funktionsfähigkeit von Weichen für den Eisenbahnverkehr im Winter aufrechtzuerhalten, ist es notwendig ein Einfrieren der Schienen bzw. Weichen bei Schnee und Eis zu vermeiden.

Es ist bekannt, Wärmedämmungen bzw. Wärmeisolierungen zu verwenden, um Wärmeverluste an den Schienen beim Beheizen derselben im Winter zu vermeiden.

Aus der Druckschrift WO2009/109664 A1 ist ein Weichenheizungssystem bekannt, bei dem der Vor- und Rücklauf einer Heizleitung außen mit Isolierstoff überdeckt wird. Die Isolierung der Heizleitung erfolgt dabei durch Aufschäumen vor Ort. Der Schienenfuß wird mittels einer vorgefertigten Isolierung wärmetechnisch nach außen isoliert.

Nachteilig bei den Wärmedämmungen des Standes der Technik ist jedoch, dass diese oft nur eine relativ geringe mechanische Festigkeit aufweisen, was besonders bei Hochgeschwindigkeitsstrecken zu Problemen führen kann. Außerdem kann es für eine Instandhaltung des Weichenheizsystems, beispielsweise wenn Störungen der Heizelemente an der Weiche vorliegen, notwendig sein, einen komplizierten Demontage- und Montagevorgang der Wärmedämm- bzw. Isolierelemente durchzuführen, der mit einem hohen Kosten- und Zeitaufwand verbunden ist.

In DE 44 23 331 A1 wird außerdem ein lärmreduzierender Eisenbahnoberbau beschrieben, der Füllkörper aufweist, welche kontinuierlich in Längsrichtung entlang des Schienenstegs angeordnet sind, um den Schienensteg abzudecken, wobei die Füllkörper, um den Luftschall zu absorbieren, an ihrer der Schiene gegenüberliegenden Seite eine kammerartige Form haben.

Aufgabe der Erfindung ist, eine wirksame Wärmedämmung für Eisenbahnweichen zu schaffen, die einfach zu montieren ist und eine hohe mechanische Festigkeit und Stabilität aufweist.

Die Aufgabe wird gelöst durch die Wärmedämmung für Eisenbahnschienen gemäß dem unabhängigen Anspruch 1.

Gemäß dem nebengeordneten Anspruch wird ein Außendämmelement einer Wärmedämmung für Eisenbahnschienen bereitgestellt.

Erfindungsgemäß wird eine Wärmedämmung für Eisenbahnschienen geschaffen mit mindestens einem Innendämmelement und mindestens einem Außendämmelement. Das Innendämmelement und das Außendämmelement sind dabei so geformt, dass sie zueinander parallel liegend an einer Eisenbahnschiene montiert werden können, so dass im montierten Zustand das Außendämmelement einen seitlichen Endbereich des Schienenfußes formschlüssig umfasst und sich in Längsrichtung entlang der Schiene sowohl gegenüber dem Schienensteg, mit einem Abstand zum Schienensteg, als auch an der Unterseite der Schiene erstreckt. Dabei ist das Innendämmelement in dem Bereich des Abstands zwischen dem Außendämmelement und dem Schienensteg angeordnet und wird mittels des Außendämmelements an dem Schienenstrang gehalten.

Ein Vorteil der Erfindung ist, dass aufgrund des modularen Aufbaus eine einfache Befestigung ermöglicht wird. Bevorzugt werden die Außen- und Innendämmelemente aus einem stabilen und wärmedämmenden Material gefertigt.

In einer bevorzugten Ausführungsform der Erfindung weist die Wärmedämmung eine Befestigungsklemme zum Anbringen an das Außendämmelement und zum Fixieren des Außendämmelements an der Schiene auf. Dabei ist die Befestigungsklemme derart gestaltet und an das Außenprofil des Außendämmelements angepasst, dass sie in einem vorgespannten Zustand an das Außendämmelement anbringbar ist. Aufgrund der Vorspannung der Befestigungsklemme kann das Außendämmelement, bei Anbringung desselben mitsamt der daran angebrachten Befestigungsklemme an die Schiene, mittels eines Einschnappens der Befestigungsklemme am Schienenfuß an der Schiene fixiert werden.

Aufgrund der besonderen Gestaltung der Befestigungsklemme wird vorteilhaft erreicht, dass die mechanische Festigkeit und Stabilität noch weiter erhöht wird.

In einer bevorzugten Ausgestaltung der oben beschriebenen Ausführungsform der Erfindung weist das Außendämmelement an der Stirnfläche seines Überstands über den Schienenfuß eine Nut auf zum Einrasten der Befestigungsklemme in das Außendämmelement. Dadurch wird vorteilhaft eine präzise Vormontage der Befestigungsklemme an dem Außendämmelement, vor Anbringung des Außendämmelementes an die Schiene, erleichtert.

Bevorzugt weist das Außendämmelement an seiner Unterseite Entwässerungslöcher auf.

In einer weiteren bevorzugten Ausführungsform der Erfindung weist das Außendämmelement in seinem Längsprofil an seiner Unterseite beidseitig Ausnehmungen auf.

Bei dieser Ausführungsform wird vorteilhaft ermöglicht, dass das Außendämmelement einen möglichst großen Bereich längst der Eisenbahnschiene abdeckt. Bevorzugt hat das Außendämmelement bei dieser Ausführungsform in seinem Längsprofil im mittleren und oberen Bereich eine Länge, mit der es im montierten Zustand über eine Schwelle der Eisenbahnschiene ragt und nahe an die Schienenbefestigung heranreicht. Dadurch werden die Stabilität und die Wärmedämmeigenschaft weiter erhöht.

Bevorzugt hat das Außendämmelement an seiner Unterseite eine Länge, die einem Abstand zwischen zwei Eisenbahnschwellen entspricht.

Ferner ist gemäß einer Ausführungsform der Erfindung das Innendämmelement derart ausgebildet, dass es ein an den Schienenstrang und an das Außendämmelement angepasstes Querschnittsprofil hat. Bevorzugt hat das Innendämmelement dabei ein derart an den Schienenstrang und an das Außendämmelement angepasstes Querschnittsprofil, dass das Innendämmelement im montierten Zustand der Wärmedämmung den Schienenstrang, an einer Seite des Schienenstrangs, von einem Bereich der Oberseite des Schienenfußes, über den Bereich des Schienenstegs hinweg, bis zu einem Teil des Bereichs des Schienenkopfes, formschlüssig umschließt.

Ein Vorteil dieser bevorzugten Weiterbildung der Erfindung ist, dass insbesondere aufgrund des Formschlusses die Stabilität der Konstruktion im montierten Zustand noch weiter erhöht ist.

Bei einer weiteren vorteilhaften Ausgestaltung der Erfindung weist das Innendämmelement in seinem Querschnittsprofil an der Seite, die im montierten Zustand der Wärmedämmung dem Schienenstrang abgewandt ist, eine Ausnehmung auf, in welche das Außendämmelement einpassbar ist, so dass im montierten Zustand das Außendämmelement und das Innendämmelement formschlüssig miteinander verbunden sind. Dadurch wird vorteilhaft die Montage weiter erleichtert und die Stabilität noch mehr erhöht, insbesondere da aufgrund des Formschlusses eine vergrößerte Kontaktfläche zwischen Innendämmelement und Außendämmelement bereitgestellt wird. Ferner wird das Risiko eines möglichen Wackelns des Innendämmelementes weiter verringert bzw. ausgeschlossen.

Bevorzugt weist die erfindungsgemäße Wärmedämmung mehrere Innendämmelemente auf, die im montierten Zustand über die gesamte beheizte Schienenlänge aneinandergereiht angeordnet sind.

Insbesondere sind bei einer vorteilhaften Ausführungsform der Erfindung die Innendämmelemente untereinander verklinkbar. Besonders bevorzugt sind die Innendämmelemente untereinander verklinkt über die gesamte beheizte Schienenlänge aneinandergereiht angeordnet.

Bei einer Ausgestaltung dieser vorteilhaften Ausführungsform der Erfindung weist ein Innendämmelement an einem Ende einen trapezförmigen Stutzen auf. Weiterhin bevorzugt weist ein Innendämmelement an seinem anderen Ende eine trapezförmige Ausnehmung in der Form des Stutzens auf. Besonders bevorzugt wird erfindungsgemäß ein kombiniertes Innendämmelement geschaffen, dass an einem Ende einen trapezförmigen Stutzen und an seinem anderen Ende die trapezförmige Ausnehmung in der Form des Stutzens aufweist.

Dadurch wird als ein Vorteil eine einfache Vormontage der Elemente ermöglicht und eine besonders hohe Stabilität erzielt.

Gemäß einem Ausführungsbeispiel der Erfindung ist die erfindungsgemäße Wärmedämmung ausgebildet zur Verwendung für Backenschienen von Eisenbahnweichen. Insbesondere sind die Formen bzw. die Querschnittsprofile des Innendämmelements und des Außendämmelements dahingehend angepasst.

Bevorzugt ist das Außendämmelement und/oder das Innendämmelement jeweils aus einem wärmedämmenden Material, insbesondere aus Polypropylen, gebildet. Jedoch ist die Erfindung nicht auf die Verwendung von Polypropylen beschränkt. Stattdessen können auch andere Materialien, mit denen eine hohe Stabilität und gute Wärmedämmung erreicht wird, verwendet werden.

Bevorzugt ist das Außendämmelement einstückig ausgebildet.

Ferner wird eine Eisenbahnschiene zur Verfügung gestellt, die mit der erfindungsgemäßen Wärmedämmung versehen ist.

Bevorzugt sind zwecks der Montage der Dämmelemente das Innen- und/oder Außendämmelement mit zusätzlichen Ausnehmungen versehen. Das Heizelement einer Schienenheizung kann auf derselben Seite wie die Wärmedämmung angebracht sein, oder auf der gegenüberliegenden Seite der Schiene.

Die erfindungsgemäße Wärmedämmung kann vorteilhaft auf eine einfache Weise an der Schiene befestigt werden, Dazu kann ein vorgefertigten Außendämmelement mit einer Befestigungsklemme versehen werden, wobei die Klemme im auf das Außendämmelement aufgesetzten Zustand eine mechanische Vorspannung aufweist. Ferner wird mindestens ein Innendämmelement an die Eisenbahnschiene an deren Stegbereich angelegt, und das mit der Klemme versehene Außendämmelement wird auf die Schiene geschoben, wobei ein geeignetes Außendämmelement verwendet wird, dass im aufgeschobenen Zustand die Schiene mindestens an einem seitlichen Schienenfußbereich und das Innendämmelement formschlüssig umfasst. Die Klemme kann dann wegen der mechanischen Vorspannung über die andere Seite des Schienenfußes einschnappen, so dass das Außendämmelement und dadurch auch das Innendämmelement an der Schiene fixiert werden.

Die erfindungsgemäße Wärmedämmung ist im besonderen Maße dafür geeignet, kalten Wind von der Schiene abzuhalten, um so die mögliche Differenztemperatur zwischen Außentemperatur, welche im Winter oftmals weit unter Null Grad Celsius liegt, und der Schienentemperatur zu maximieren.

Es wird eine Wärmedämmung bereitgestellt, mittels der vorteilhaft widersprüchliche Anforderungen erfüllt werden. Genauer gesagt, es wird eine Wärmedämmungsvorrichtung bereitgestellt, bei der zum einen eine gute Wärmedämmung sichergestellt ist aufgrund einer geringen Wärmeleitfähigkeit. Ferner ist eine gute mechanische Festigkeit und Stabilität gegeben, was insbesondere bei Hochgeschwindigkeitsstrecken vonnöten ist. Außerdem wird eine einfache Art und Weise der Befestigung bereitgestellt, wodurch eine einfache Instandhaltung insbesondere bei Störungen an den Heizelementen gewährleistet ist. Dies wird insbesondere aufgrund der modularen Bauweise der erfindungsgemäßen Wärmedämmung erreicht, bei der vorgefertigte Teile verwendet werden.

Wie für einen Fachmann leicht zu erkennen ist, können die oben aufgezeigten Ausführungsformen und Ausgestaltungen der Erfindung geeignet kombiniert werden.

Im Folgenden wird ein Ausführungsbeispiel der Erfindung anhand der beigefügten Figuren genauer erläutert. Dabei zeigen
Fig. 1 eine Querschnittsansicht eines Außendämmelements eines Ausführungsbeispiels der Erfindung in einem auf der Schiene montierten Zustand,
Fig. 2 eine Seitenansicht des erfindungsgemäßen Außendämmelements gemäß dem in Fig. 1 gezeigten Ausführungsbeispiel,
Fig. 3 eine Draufsicht des in Fig. 2 gezeigten erfindungsgemäßen Außendämmelements,
Fig. 4 eine perspektivische Ansicht des in Fig. 2 gezeigten erfindungsgemäßen Außendämmelements,
Fig. 5 eine Querschnittsansicht des erfindungsgemäßen Innendämmelements im auf der Schiene montierten Zustand, gemäß dem Ausführungsbeispiel der Erfindung,
Fig. 6 eine Seitenansicht des erfindungsgemäßen Innendämmelements gemäß dem Ausführungsbeispiel aus den Fig. 1 und 5,
Fig. 7 eine perspektivische Ansicht des in Fig. 6 gezeigten erfindungsgemäßen Innendämmelements,
Fig. 8 eine perspektivische Darstellung der erfindungsgemäßen Wärmedämmung im montieren Zustand gemäß dem Ausführungsbeispiel der Erfindung,
Fig. 9 eine Seitenansicht der erfindungsgemäßen Wärmedämmung im montierten Zustand gemäß dem Ausführungsbeispiel der Erfindung,
Fig. 10 eine perspektivische Darstellung der Innendämmelemente im montierten Zustand gemäß dem Ausführungsbeispiel der Erfindung, und
Fig. 11 Querschnittsdarstellungen der Eisenbahnschiene und der erfindungsgemäßen Wärmedämmung während verschiedener Schritte der Montage der Wärmedämmung.

In der folgenden detaillierten Beschreibung werden für gleiche Komponenten in den verschiedenen Figuren gleiche Bezugszeichen verwendet. Dabei werden Komponenten, die bereits in vorherigen Figuren erläutert wurden, nicht nochmals erklärt, um Wiederholungen zu vermeiden.

In Fig. 1 ist ein Außendämmelement 101 der erfindungsgemäßen Wärmedämmung in Querschnittsansicht in einem auf der Schiene 102 montierten Zustand dargestellt. Die Schiene 102 weist einen Schienenkopf 107, einen Schienensteg 103 und einen Schienenfuß 104 auf. Das Außendämmelement 101 hat in seinem Querschnitt eine Ausnehmung, die einen seitlichen Endbereich 105 des Schienenfußes 104 aufnimmt. Der untere Teil 106 des Außendämmelements 101 erstreckt sich unter dem Schienenfuß 104. Das Außendämmelement 101 hat an seinem seitlichen Teil einen Überstand 108, der sich gegenüber dem Schienensteg 103 mit einem Abstand 109 zum Schienensteg 103 erstreckt. Der Abstand ist dafür vorgesehen, dass dort Innendämmelement (in Fig. 1 nicht gezeigt, siehe stattdessen weiter unten) angeordnet wird. Auf seiner seitlichen Stirnfläche 110 hat das Außendämmelement 101 eine Nut 111, die zur Aufnahme einer Befestigungsklemme (hier nicht gezeigt) vorgesehen ist. Wie aus der Fig. 1 ersichtlich ist, wird der seitliche Endbereich 105 des Schienenfußes 104 von dem Außendämmelement 101 formschlüssig umfasst. Aus der Fig. 1 ist ferner ersichtlich, dass sich der untere Teil 106 des Außendämmelements 101 derart unter den Schienenfuß 104 erstreckt, dass der Schienenfuß 104 von dem Außendämmelement 101 formschlüssig umfasst wird, d.h. das Außendämmelement 101 kann mittels der Befestigungsklammer (nicht gezeigt) mit seinem unteren Teil 106 an der Schiene 102 gehalten werden. Das Außendämmelement 101 hat auf der Oberseite seines unteren Teils 106, welche Oberseite dem Schienenfuß 104 zugewandt ist, eine Vertiefung 112, die zum Sammeln und Abfließen von Schmelzwasser dient.

In Fig. 2 ist das Außendämmelement 101 gemäß des Ausführungsbeispiels der Erfindung in Seitenansicht gezeigt. Das Außendämmelement hat ein derartiges Längsprofil, dass sein unterer Teil 106 kürzer ist im Vergleich zu seinem oberen Teil bzw. dem Überstand 108. Mit anderen Worten, dass Außendämmelement 101 weist in seinem Längsprofil Ausnehmungen 201 auf. Gemäß Fig. 2 ist das Außendämmelement 101 in seinem Längsprofil symmetrisch gestaltet. Die Länge des unteren Teils 106 wird gemäß diesem Ausführungsbeispiel derart gewählt, dass das Außendämmelement 101 an seiner Unterseite 202 eine Länge aufweist, die einem Abstand zwischen zwei Schwellen (hier nicht gezeigt) der Eisenbahnschiene 102 entspricht.

Gemäß dem Ausführungsbeispiel der Erfindung ist das Außendämmelement 101 einstückig und aus einem wärmedämmenden Material, vorzugsweise aus Polypropylen, gefertigt.

In Fig. 3 ist eine Draufsicht des Außendämmelements 101 gezeigt. Wie in Fig. 3 gezeigt, weist der untere Teil 106 des Außendämmelements 101 eine Reihe von Entwässerungslöchern 301 zum Abfließen von Schmelzwasser auf.

In Fig. 4 ist das Außendämmelement 101 gemäß des Ausführungsbeispiels der Erfindung in einer perspektivischen Ansicht gezeigt. In Fig. 4 sind der untere Teil 106, der Überstand 108, die Nut 111, die Entwässerungslöcher 301 und andere, ebenfalls weiter oben in den Fig. 1 bis 3 näher erläuterte Komponenten und Aspekte des Außendämmelements 101 gezeigt.

In Fig. 5 ist eine Querschnittsansicht eines Innendämmelements 501 des Ausführungsbeispiels der erfindungsgemäßen Wärmedämmung im auf der Schiene 102 montierten Zustand gezeigt. Gemäß dem Ausführungsbeispiel hat das Innendämmelement 501 einen an den Schienenstrang 102 angepasstes Querschnittsprofil und umschließt die Schiene 102, an einer Seite 503 der Schiene 102, von einem Bereich an einer Oberseite 504 des Schienenfußes 104, über den Bereich des Schienenstegs 103 hinweg, bis zu einem Bereich an einer Unterseite 505 des Schienenkopfes 107, auf eine formschlüssige Weise. Wie in Fig. 5 gezeigt, weist das Innendämmelement 501 in seinem Querschnittsprofil eine Ausnehmung 502 auf, so dass der Querschnitt des Innendämmelements 501 an den Querschnitt des in dem Figuren 1 bis 4 gezeigten Außendämmelements 101, genauer gesagt an den Querschnitt des Überstandes 108 des Außendämmelements 101 angepasst ist. So wird erreicht, dass das Außendämmelement 101 und das Innendämmelement 501 formschlüssig aneinander anschließen. Durch eine solche Konstruktion wird zum einen eine einfache Montage, zum anderen eine hohe Stabilität erreicht.

Wie in Fig. 6 gezeigt, weist das Innendämmelement 501 gemäß dem Ausführungsbeispiel an einem Ende 601 einen trapezförmigen Stutzen 602 und an seinem anderen Ende 603 eine trapezförmige Ausnehmung 604 in der Form des Stutzens auf. Dadurch wird ein sicheres Verklinken von mehreren aneinandergereihten gleichartigen Innendämmelementen 501 auf eine einfache Weise ermöglicht.

In Fig. 7 ist das in den Fig. 5 und 6 gezeigte Innendämmelement 501 in einer perspektivischen Darstellung gezeigt.

In Fig. 8 ist eine perspektivische Darstellung der erfindungsgemäßen Wärmedämmung 100 gemäß dem Ausführungsbeispiel im montierten Zustand gezeigt. Dabei sind in Fig. 8 sowohl die Schiene 102, auf die die Wärmedämmung 100 montiert ist, als auch beispielshaft zwei Schienenschwellen 801 sowie Schienenbefestigungen 802 dargestellt. In Fig. 9 sind zwei aneinandergereihte Innendämmelemente 501 erkennbar. Die Innendämmelemente 501 werden gemäß der Montage der Wärmedämmung von Außendämmelementen 101 an der Schiene gehalten. Die Elemente 101, 501 der Wärmedämmung 100 sind mit Klemmen bzw. Klemmbügeln oder Befestigungsklemmen 803 an der Schiene 102 fixiert.

Erfindungsgemäß können sowohl die Innendämmelemente 501 als auch die Außendämmelemente 101 zur Wärmedämmung beitragen. So wird insbesondere auch mittels den Außendämmelementen 101 kalter Wind von der Schiene 102 abgehalten. Dies gilt insbesondere auch für das hier diskutierte Ausführungsbeispiel der Erfindung.

In Fig. 9 ist eine perspektivische Darstellung des Ausführungsbeispiels der erfindungsgemäßen Wärmedämmung 100 im montierten Zustand gezeigt ist. Die Außendämmelemente reichen, wie in Fig. 9 dargestellt, mit ihren Endflächen 901 quasi bis an die Befestigungsklammern 902 der Schienenbefestigung 802 heran, so dass die Abdeckung der Schiene 102 mit den Innendämmelemente 501 und den Außendämmelementen 101 maximiert ist.

In Fig. 10 ist eine perspektivische Darstellung der Innendämmelemente 501 im montierten Zustand gezeigt. Gemäß dem Ausführungsbeispiel der Erfindung sind die Innendämmelemente 501, wie in Fig. 10 dargestellt, mittels der trapezförmigen Befestigungsstutzen 602 miteinander verklinkt aneinandergereiht, an der Schiene anliegend angeordnet.

In Fig. 11 wird gezeigt, wie die Wärmedämmung (100) gemäß der Ausführungsform montiert werden kann. Zur Montage ist das erfindungsgemäße Außendämmelement 101 mit einer darauf aufgesetzten Befestigungsklemme 803 versehen. Die Befestigungsklemme 803 weist an einem Ende einen gebogenen Abschnitt 1101 auf, der dazu ausgebildet ist, in die Nut 111 an der Stirnfläche des Überstandes 108 einzugreifen. Die Befestigungsklemme 803 wird an dem Außendämmelement 101 der Wärmedämmung 100 außerhalb des Schienensystems vormontiert, wobei der gebogene Abschnitt 1101 der Befestigungsklemme 803 in die Nut 111, welche als Führungsnut für die Befestigungsklemme 803 dient, eingeführt wird. Durch die Kraft der Rückfederung wird die Befestigungsklammer 803 an einer seitlichen Endfläche 1102 des unteren Teils 106 des Außendämmelements 101 befestigt. Das Außendämmelement 101 mit der Befestigungsklemme 803 wird bis zum Zusammenstoß mit dem Innendämmelement 501 reingefügt, wie durch den Pfeil 1103 in Figur 11 angedeutet. Zum abschließenden Fixieren der Wärmedämmung 100 an der Schiene 102 wird die Befestigungsklemme 803, wie durch die Pfeile 1104 angedeutet, stark reingedrückt, so dass die Befestigungsklemme 803 einschnappt, siehe hierzu den Pfeil 1105.

### Bezugszeichenliste

- 100: Wärmedämmung
- 101: Außendämmelement
- 102: Eisenbahnschiene
- 103: Schienensteg
- 104: Schienenfuß
- 105: seitlicher Endbereich des Schienenfußes
- 106: unterer Teil des Außendämmelements
- 107: Schienenkopf
- 108: oberer Teil des Außendämmelements
- 109: Abstand zwischen Außendämmelement und Schienensteg
- 110: seitliche Stirnfläche des Außendämmelements
- 111: Nut
- 201: Ausnehmung
- 202: Unterseite des Außendämmelements
- 301: Entwässerungslöcher
- 501: Innendämmelement
- 502: Ausnehmung
- 503: Seite der Schiene
- 504: Oberseite des Schienenfußes
- 505: Unterseite des Schienenkopfes
- 601: Ende des Innendämmelements
- 602: Stutzen
- 603: Ende des Innendämmelements
- 604: Ausnehmung
- 801: Schienenschwelle
- 802: Schienenbefestigung
- 803: Befestigungsklemme
- 901: Endfläche des Außendämmelements
- 902: Befestigungsklammer für Bahnschiene
- 1101: gebogener Abschnitt der Befestigungsklemme
- 1102: Seitenfläche des Außendämmelements
- 1103: Reinfügevorgang bei Montage des Außendämmelements
- 1104: Reindrückvorgang bei Anbringung der Befestigungsklemme
- 1105: Einschnappen der Befestigungsklemme

## Patentansprüche

1. Wärmedämmung (100) für Eisenbahnschienen (102), aufweisend mindestens ein Innendämmelement (501) und mindestens ein Außendämmelement (101), die dazu geformt sind, zueinander parallel liegend an einer Eisenbahnschiene (102) montiert zu werden,
**dadurch gekennzeichnet, dass** im montierten Zustand
das Außendämmelement (101) den Schienenfuß (104) an einem seitlichen Endbereich (105) des Schienenfußes (104) formschlüssig umfasst und sich mit einem oberen Teil (108) in Längsrichtung entlang der Eisenbahnschiene (102) gegenüber dem Schienensteg (103), mit einem Abstand (109) zum Schienensteg (103), und mit einem unteren Teil (106) an der Unterseite der Eisenbahnschiene (102) erstreckt, und
das Innendämmelement (501) in dem Bereich des Abstands (109) zwischen dem Außendämmelement (101) und dem Schienensteg (103) angeordnet ist und mittels des Außendämmelements (101) an dem Schienenstrang (102) gehalten wird.

2. Wärmedämmung (100) nach Anspruch 1, ferner mit mindestens einer Befestigungsklemme (803), die zum Anbringen an das Außendämmelement (101) und zum Fixieren des Außendämmelements (101) an der Eisenbahnschiene (102) gebildet ist, wobei die Befestigungsklemme (803) an das Außenprofil des Außendämmelements (101) angepasst ist.

3. Wärmedämmung (100) nach Anspruch 2, wobei das Außendämmelement (101) an der Stirnfläche seines Überstands (108) über den Schienenfuß (104) eine Nut (111) zum Einrasten der Befestigungsklemme (803) in das Außendämmelement (101) aufweist.

4. Wärmedämmung (100) nach einem der vorhergehenden Ansprüche, wobei das Außendämmelement (101) an seiner Unterseite Entwässerungslöcher (301) aufweist.

5. Wärmedämmung (100) nach einem der vorhergehenden Ansprüche, wobei das Außendämmelement (101) in seinem Längsprofil an seiner Unterseite beidseitig jeweils eine Ausnehmung (201) aufweist.

6. Wärmedämmung (100) nach einen der vorhergehen Ansprüche, wobei das Außendämmelement (101) an seiner Unterseite eine Länge aufweist, die einem Abstand zwischen zwei Eisenbahnschwellen (801), auf denen die Eisenbahnschiene (102) befestigt ist, entspricht.

7. Wärmedämmung (100) nach einem der vorhergehenden Ansprüche, wobei das Innendämmelement (501) ein an die Eisenbahnschiene (102) und an das Außendämmelement (101) angepasstes Querschnittsprofil hat, wobei dass das Innendämmelement (501) im montierten Zustand der Wärmedämmung (100) von einer Seite der Eisenbahnschiene (102) formschlüssig umschlossen wird, wobei das Innendämmelement (501) von einem Bereich der Oberseite (504) des Schienenfußes (104), über den Bereich des Schienenstegs (103) hinweg, bis zu einem Bereich (505) des Schienenkopfes (107), an der Eisenbahnschiene (102) anliegt.

8. Wärmedämmung (100) nach einem der vorhergehenden Ansprüche, wobei das Innendämmelement (501) an seiner im montierten Zustand der Wärmedämmung (100) der Eisenbahnschiene (102) abgewandten Seite eine Ausnehmung (502) aufweist, in die das Außendämmelement (101) einpassbar ist, so dass im montierten Zustand das Außendämmelement (101) und das Innendämmelement (501) formschlüssig miteinander verbunden sind.

9. Wärmedämmung (100) nach einem der vorhergehenden Ansprüche, aufweisend mehrere Innendämmelemente (501) gemäß den vorhergehenden Ansprüchen, die untereinander verklinkbar sind.

10. Wärmedämmung (100) nach Anspruch 8, wobei das Innendämmelement (501) an einem Ende (601) einen trapezförmigen Stutzen (602) und an seinem anderen Ende (603) eine trapezförmige Ausnehmung (604) in der Form des Stutzens (602) aufweist.

11. Wärmedämmung (100) nach einem der vorhergehenden Ansprüche, wobei das Außendämmelement (101) und/oder das Innendämmelement (502) jeweils aus einem wärmedämmenden Material, insbesondere aus Polypropylen, gebildet sind.

12. Wärmedämmung (100) nach einem der vorhergehenden Ansprüche, wobei das Außendämmelement (101) einstückig ausgebildet ist.

13. Eisenbahnschiene (102) mit mindestens einer daran montierten Wärmedämmung (100) gemäß einem der vorhergehenden Ansprüche.

14. Verwendung einer Wärmedämmung (100) nach einem der Ansprüche 1 bis 12, für Backenschienen von Eisenbahnweichen.

15. Verfahren zum Montieren eines Außendämmelements (101) einer Wärmedämmung (100) für Eisenbahnschienen (102), nach einem der Ansprüche 1 bis 12, umfassend die Schritte:
Versehen des Außendämmelements (101) mit einer Befestigungsklemme (803), wobei die Befestigungsklemme (803) im auf das Außendämmelement (101) aufgesetzten Zustand eine mechanische Vorspannung aufweist,
Aufschieben des mit der Befestigungsklemme (803) versehenen Außendämmelements (101) auf die Eisenbahnschiene (102), so dass das Außendämmelement (101) die Eisenbahnschiene (102), an dem seitlichen Schienenfußbereich (105) formschlüssig umfasst,
Einschnappen (1105) der Befestigungsklemme (803) unter Verwendung der mechanischen Vorspannung der Befestigungsklemme (803) über die andere Seite des Schienenfußes (104), so dass das Außendämmelement (101) an der Eisenbahnschiene (102) fixiert ist,
wobei das Außendämmelement (101) ferner dazu ausgestaltet ist, im montierten Zustand ein an die Eisenbahnschiene (102) in deren Stegbereich anliegendes Innendämmelement (501) an der Eisenbahnschiene (102) zu halten.

## Claims

1. Heat insulation (100) for railway rails (102), having at least one inner insulating element (501) and at least one outer insulating element (101), which are shaped in order to be mounted lying parallel to each other on a railway rail (102), **characterized in that**, in the mounted state, the outer insulating element (101) surrounds the rail foot (104) at a lateral end region (105) of the rail foot (104) in a form-fitting manner and extends with an upper part (108) in the longitudinal direction along the railway rail (102) in relation to the rail web (103), at a distance (109) from the rail web (103), and with a lower part (106) on the lower side of the railway rail (102), and the inner insulating element (501) is arranged in the region of the distance (109) between the outer insulating element (101) and the rail web (103) and is held on the rail track (102) by means of the outer insulating element (101).

2. Heat insulation (100) according to Claim 1, furthermore with at least one fastening clamp (803) which is formed for attaching to the outer insulating element (101) and for securing the outer insulating element (101) on the railway rail (102), wherein the fastening clamp (803) is adapted to the outer profile of the outer insulating element (101).

3. Heat insulation (100) according to Claim 2, wherein the outer insulating element (101) has a groove (111) on the end surface of the excess length (108) thereof over the rail foot (104) for latching the fastening clamp (803) into the outer insulating element (101).

4. Heat insulation (100) according to one of the preceding claims, wherein the outer insulating element (101) has drainage holes (301) on its lower side.

5. Heat insulation (100) according to one of the preceding claims, wherein the outer insulating element (101) has, on its lower side, a recess (201) in each case on both sides in its longitudinal profile.

6. Heat insulation (100) according to one of the preceding claims, wherein the outer insulating element (101) has, on its lower side, a length which corresponds to a distance between two railway sleepers (801) on which the railway rail (102) is fastened.

7. Heat insulation (100) according to one of the preceding claims, wherein the inner insulating element (501) has a cross-sectional profile adapted to the railway rail (102) and to the outer insulating element (101), wherein, in the mounted state of the heat insulation (100), the inner insulating element (501) is surrounded by one side of the railway rail (102) in a form-fitting manner, wherein the inner insulating element (501) lies against the railway rail (102) from a region of the upper side (504) of the rail foot (104), over and beyond the region of the rail web (103) as far as a region (505) of the rail head (107).

8. Heat insulation (100) according to one of the preceding claims, wherein the inner insulating element (501) has, on its side which faces away from the railway rail (102) in the mounted state of the heat insulation (100), a recess (502) into which the outer insulating element (101) can be fitted, and therefore, in the mounted state, the outer insulating element (101) and the inner insulating element (501) are connected to each other in a form-fitting manner.

9. Heat insulation (100) according to one of the preceding claims, having a plurality of inner insulating elements (501) according to the preceding claims, which are latchable to one another.

10. Heat insulation (100) according to Claim 8, wherein the inner insulating element (501) has a trapezoidal connecting piece (602) at one end (601) and a trapezoidal recess (604) in the shape of the connecting piece (602) at its other end (603).

11. Heat insulation (100) according to one of the preceding claims, wherein the outer insulating element (101) and/or the inner insulating element (502) are each formed from a heat-insulating material, in particular from polypropylene.

12. Heat insulation (100) according to one of the preceding claims, wherein the outer insulating element (101) is formed in one piece.

13. Railway rail (102) with at least one heat insulation (100) according to one of the preceding claims mounted thereon.

14. Use of a heat insulation (100) according to one of Claims 1 to 12 for stock rails of railway points.

15. Method for mounting an outer insulating element (101) of a heat insulation (100) for railway rails (102), according to one of Claims 1 to 12, comprising the following steps:
providing the outer insulating element (101) with a fastening clamp (803), wherein the fastening clamp (803) has a mechanical prestress in the state placed onto the outer insulating element (101),
pushing the outer insulating element (101) provided with the fastening clamp (803) onto the railway rail (102) such that the outer insulating element (101) surrounds the railway rail (102) at the lateral rail foot region (105) in a form-fitting manner,
snapping (1105) the fastening clamp (803) over the other side of the rail foot (104) with the use of the mechanical prestress of the fastening clamp (803) such that the outer insulating element (101) is secured on the railway rail (102),
wherein the outer insulating element (101) is furthermore configured in order, in the mounted state, to hold an inner insulating element (501), which lies against the railway rail (102) in the web region thereof, on the railway rail (102).

## Revendications

1. Isolation thermique (100) pour des rails de chemin de fer (102), présentant au moins un élément isolant intérieur (501) et au moins un élément isolant extérieur (101), qui sont façonnés pour être montés en position parallèle l'un à l'autre sur un rail de chemin de fer (102),
**caractérisée en ce que**, à l'état monté, l'élément isolant extérieur (101) entoure par emboîtement le patin du rail (104) sur une région d'extrémité latérale (105) du patin du rail (104) et s'étend avec une partie supérieure (108) en direction longitudinale le long du rail de chemin de fer (102) en face de l'âme du rail (103), à une distance (109) de l'âme du rail (103) et avec une partie inférieure (106) sur le côté inférieur du rail de chemin de fer (102), et l'élément isolant intérieur (501) est disposé dans la région de la distance (109) entre l'élément isolant extérieur (101) et l'âme du rail (103) et est maintenu sur le rail (102) au moyen de l'élément isolant extérieur (101).

2. Isolation thermique (100) selon la revendication 1, avec en plus au moins une pince de fixation (803), qui est formée en vue d'être posée sur l'élément isolant extérieur (101) et de fixer l'élément isolant extérieur (101) sur le rail de chemin de fer (102), dans laquelle la pince de fixation (803) est adaptée au profil extérieur de l'élément isolant extérieur (101).

3. Isolation thermique (100) selon la revendication 2, dans laquelle l'élément isolant extérieur (101) présente sur la face frontale de son dépassement (108) au-delà du patin du rail (104) une rainure (111) pour l'encliquetage de la pince de fixation (803) dans l'élément isolant extérieur (101).

4. Isolation thermique (100) selon l'une quelconque des revendications précédentes, dans laquelle l'élément isolant extérieur (101) présente des trous de drainage (301) sur son côté inférieur.

5. Isolation thermique (100) selon l'une quelconque des revendications précédentes, dans laquelle l'élément isolant extérieur (101) présente dans son profil longitudinal respectivement un évidement (201) de part et d'autre sur son côté inférieur.

6. Isolation thermique (100) selon l'une quelconque des revendications précédentes, dans laquelle l'élément isolant extérieur (101) présente sur son côté inférieur une longueur, qui correspond à une distance entre deux traverses de chemin de fer (801), sur lesquelles le rail de chemin de fer (102) est fixé.

7. Isolation thermique (100) selon l'une quelconque des revendications précédentes, dans laquelle l'élément isolant intérieur (501) a un profil de section transversale adapté au rail de chemin de fer (102) et à l'élément isolant extérieur (101), dans laquelle l'élément isolant intérieur (501), dans l'état monté de l'isolation thermique (100), est entouré par emboîtement par un côté du rail de chemin de fer (102), dans laquelle l'élément isolant intérieur (501) s'applique sur le rail de chemin de fer (102) depuis une région du côté supérieur (504) du patin du rail (104), par-dessus la région de l'âme du rail (103), jusqu'à une région (505) du champignon du rail (107).

8. Isolation thermique (100) selon l'une quelconque des revendications précédentes, dans laquelle l'élément isolant intérieur (501) présente, sur son côté détourné du rail de chemin de fer (102) dans l'état monté de l'isolation thermique (100), un évidement (502), dans lequel l'élément isolant extérieur (101) peut être ajusté, de telle manière que dans l'état monté l'élément isolant extérieur (101) et l'élément isolant intérieur (501) soient assemblés l'un à l'autre par emboîtement.

9. Isolation thermique (100) selon l'une quelconque des revendications précédentes, présentant plusieurs éléments isolants intérieurs (501) selon les revendications précédentes, qui peuvent être encliquetés l'un avec l'autre.

10. Isolation thermique (100) selon la revendication 8, dans laquelle l'élément isolant intérieur (501) présente à une extrémité (601) un bout trapézoïdal (602) et à son autre extrémité (603) un évidement trapézoïdal (604) de la forme du bout (602).

11. Isolation thermique (100) selon l'une quelconque des revendications précédentes, dans laquelle l'élément isolant extérieur (101) et/ou l'élément isolant intérieur (502) sont respectivement formés d'un matériau thermiquement isolant, en particulier de polypropylène.

12. Isolation thermique (100) selon l'une quelconque des revendications précédentes, dans laquelle l'élément isolant extérieur (501) est réalisé en une seule pièce.

13. Rail de chemin de fer (102) avec au moins une isolation thermique (100) selon l'une quelconque des revendications précédentes montée sur celui-ci.

14. Utilisation d'une isolation thermique (100) selon l'une quelconque des revendications 1 à 12 pour des contre-aiguilles d'aiguillages de chemin de fer.

15. Procédé pour le montage d'un élément isolant extérieur (101) d'une isolation thermique (100) pour des rails de chemin de fer (102) selon l'une quelconque des revendications 1 à 12, comprenant les étapes suivantes:
munir l'élément isolant extérieur (101) d'une pince de fixation (803), dans lequel la pince de fixation (803) présente, dans l'état posé sur l'élément isolant extérieur (101), une précontrainte mécanique,
glisser l'élément isolant extérieur (101) muni de la pince de fixation (803) sur le rail de chemin de fer (102), de telle manière que l'élément isolant extérieur (101) entoure par emboîtement le rail de chemin de fer (102) sur la région latérale du patin du rail (105),
accrocher (1105) la pince de fixation (803) en utilisant la précontrainte mécanique de la pince de fixation (803) sur l'autre côté du patin du rail (104), de telle manière que l'élément isolant extérieur (101) soit fixé sur le rail de chemin de fer (102),
dans lequel l'élément isolant extérieur (101) est en outre configuré pour retenir sur le rail de chemin de fer (102), dans l'état monté, un élément isolant intérieur (501) appliqué sur le rail de chemin de fer (102) dans la région de son âme.
